# EUROPÄISCHE PATENTSCHRIFT

(11) **EP 0 286 824 B1**
(45) Veröffentlichungstag und Bekanntmachung des Hinweises auf die Patenterteilung: **19.09.1990**
(21) Anmeldenummer: 88103526.5
(22) Anmeldetag: 07.03.1988
(51) Int. Cl.: F04D 23/00

(54) **Seitenkanalverdichter**
Regenerative compressor
Compresseur à canal latéral

(30) Priorität: 18.03.1987 DE 8704066 U
(43) Veröffentlichungstag der Anmeldung: 19.10.1988
(73) Patentinhaber: SIEMENS AKTIENGESELLSCHAFT, 80333 München (DE)
(72) Erfinder: Schönwald, Siegfried, Dipl.-Ing., D-8740 Bad Neustadt/Saale (DE)

(56) Entgegenhaltungen:
- DE-A- 1 403 579
- DE-A- 2 035 380
- DE-A- 2 244 151
- DE-B- 2 738 208

## Beschreibung

Die Erfindung betrifft einen Seitenkanalverdichter mit einem in seinem Gehäuse drehbar gelagerten Laufrad gemäß dem Oberbegriff des Anspruches 1.

Ein solcher Seitenkanalverdichter ist durch die DE-PS 27 13 091 bekannt. Es hat sich gezeigt, daß bei der Förderung von mit Staub beladenen Gasen Staub in dem Spalt zwischen dem Fuß des Schaufelkranzes und dem diesen untergreifenden Teil des Gehäuses abgelagert werden kann. Dabei können die Staubablagerungen insbesondere dann, wenn es sich um klebrigen oder mit Feuchtigkeit behafteten Staub handelt, so stark werden, daß der Spalt vollständig vom Staub zugesetzt wird. Dies führt zu hohen Reibungskräften, die unter Umständen so groß werden können, daß sie das Laufrad blockieren oder einen Wiederanlauf nach einer Betriebspause verhindern.

Der Erfindung liegt die Aufgabe zugrunde, einen Seitenkanalverdichter gemäß dem Oberbegriff des Anspruches 1 so weiterzubilden, daß eine Blockierung des Laufrades durch abgelagerten Staub unterbunden wird.

Die Lösung der gestellten Aufgabe gelingt durch die im Kennzeichen des Anspruches 1 angegebenen Merkmale. Durch einen in dem radialen Spalt angeordneten Abstreifer wird der sich an dem seitlich überragenden Abschnitt des Schaufelkranzes ablagernde Staub abgestreift und damit ein Zusetzen des radialen Spaltes vermieden. Die am Abstreifer auftretenden Reibungskräfte sind so gering, daß sie von dem Antriebsmotor sicher überwunden werden.

Dadurch, daß zwischen dem Abstreifer und dem seitlich überragenden Abschnitt des Schaufelkranzes ein radialer Restspalt besteht, werden Reibungskräfte vermieden, solange keine Ablagerung erfolgt ist.

Damit der durch den Abstreifer gelöste Staub auch aus dem Spalt abtransportiert wird, ist es vorteilhaft, daß der Abstreifer in Umfangsrichtung des Gehäuses in dem Bereich zwischen der auf die Einlaß- und Auslaßöffnung bezogenen Mitte des Gehäuses und der Einlaßöffnung angeordnet ist. In diesem Bereich herrscht noch ein relativ niederer Druck im Seitenkanal, so daß die von der Hochdruckseite herrührende Verlustströmung schon entsprechend stark genug ist, um den gelockerten Staub aus dem Spalt in den Seitenkanal transportieren zu können. Dabei ist von besonderem Vorteil, daß der Abstreifer näher zur Einlaßöffnung hin angeordnet ist.

Anhand eines in der Zeichnung dargestellten Ausführungsbeispiels wird der Anmeldungsgegenstand nachfolgend näher beschrieben.

Es zeigt:
FIG 1 einen Seitenkanalverdichter im Schnitt,
FIG 2 in vergrößterter Darstellung die Anordnung von Abstreifern am Gehäuse des Seitenkanalverdichters,
FIG 3 einen Schnitt entlang der Linie 111-111 in FIG 2.

Mit 1 ist ein Seitenkanalverdichter bezeichnet, dessen Gehäuse aus zwei miteinander verbundenen Gehäusehälften 2 und 3 besteht. In dem Gehäuse ist ein Laufrad 4 drehbar gelagert und mit einer von einem in der Zeichnung nicht dargestellten Motor angetriebenen Welle 5 verbunden. Das Laufrad 4 besteht aus einem scheibenförmigen Nabenteil 6 und einem an dessen Außenumfang angeordneten Schaufelkranz 7. Der Schaufelkranz 7 weist eine größere Breite als der Nabenteil 6 auf, so daß er diesen zu beiden Seiten in Richtung der Drehachse des Laufrades 4 überragt. Die beiden Gehäusehälften 2 und 3 sind derart ausgebildet, daß sie die seitlich überragenden Abschnitte des Schaufelkranzes 7 übergreifen. Die Abmessungen der Gehäusehälften 2 und 3 sind in Bezug auf das Laufrad 4 so getroffen, daß zwischen dem überragenden Abschnitt 8 und dem untergreifenen Teil 9 der Gehäusehälften 2 und 3 ein radialer Spalt 10 sowie gegenüber dem Nabenteil 6 ein axialer Spalt 13 besteht. Damit ist ein berührungsloses Drehen des Laufrades 4 gegenüber den Gehäusehälften 2 und 3 gewährleistet.

Am Außenumfang des untergreifenden Teiles 9 der Gehäusehälften 2 und 3 sind Abstreifer 11 eingesetzt, die in radialer Richtung über die äußere Umfangskontur des untergreifenden Teiles 9 der jeweiligen Gehäusehälfte 2 bzw.3 vorstehen. Um ein ständiges Reiben der Abstreifer 11 an dem überragenden Abschnitt 8 des Schaufelkranzes 7 zu vermeiden, sind die Abstreifer 11 in ihren radialen Abmessungen so dimensioniert, daß zwischen ihnen und dem überragenden Abschnitt 8 des Schaufelkranzes 7 noch ein radialer Restspalt 12 verbleibt.

Durch die über den radialen und axialen Spalt 10 und 13 als Spaltverluste abströmende Luft werden in der Luft enthaltene Staubpartikel in diese Spalte transportiert. Es hat sich nun gezeigt, daß es in dem radialen Spalt 10 zu Ablagerungen des Staubes an dem überragenden Abschnitt 8 des Schaufelkranzes 7 kommen kann. Diese Ablagerungen sind besonders stark, wenn der in der Luft enthaltene Staub klebrig oder feucht ist. Durch die Abstreifer 11 wird der sich an dem Abschnitt 8 des Schaufelkranzes 7 anlagernde Staub infolge der Drehung des Laufrades 4 abgestreift und dadurch ein vollständiges Verschließen des radialen Spaltes 10, wodurch eine Blockierung des Laufrades 4 erfolgen würde, verhindert. Reibungskräfte können somit nur noch an der kleinen Fläche des Abstreifers 11 wirksam werden. Diese Reibungskräfte sind jedoch so klein, daß sie zu keiner Blockierung des Laufrades 4 führen.

Es besteht auch die Möglichkeit in dem axialen Spalt 13 Abstreifer anzuordnen, wenn dort Staubablagerungen auftreten sollten. Diese Abstreifer würden sich dann an der jeweiligen Gehäusehälfte 2 bzw.3 in radialer Richtung erstrecken. Seitenkanalverdichter, bei denen der Schaufelkranz 7 und der Nabenteil 6 gleiche Breite aufweisen, besitzen nur einen axialen Spalt zwischen den Gehäusehälften und dem Laufrad. Bei solchen Seitenkanalverdichtern können dann nur sich in radialer Richtung erstreckende Abstreifer an der jeweiligen Gehäusehälfte angeordnet werden.

In der Regel reicht die Anordnung eines Abstreifers 11 am Umfang der jeweiligen Gehäusehälften 2 bzw.3 aus. Dabei ist es nützlich, den Abstreifer 11 in dem Bereich zur Einlaßöffnung des Seitenkanalverdichters hin anzuordnen, da dort infolge des höheren Druckgefälles zum Seitenkanal im Spalt eine höhere Verlustströmung herrscht, die für einen Abtransport des gelösten Staubes aus dem Spalt sorgt.

## Patentansprüche

1. Seitenkanalverdichter mit einem in seinem Gehäuse drehbar gelagerten Laufrad, das aus einem an einem scheibenförmigen Nabenteil (6) und einem am Außenumfang dieses Nabenteiles (6) angeordneten Schaufelkranz (7) besteht, wobei der Schaufelkranz (7) den Nabenteil (6) mindestens auf einer Seite in Richtung der Drehachse seitlich überragt und bei welchem Seitenkanalverdichter das Gehäuse (1) den den Nabenteil (6) seitlich überragenden Abschnitt (8) des Schaufelkranzes (7) unter Belassung eines radialen Spaltes (10) zumindest teilweise untergreift, dadurch gekennzeichnet, daß an dem den Schaufelkranz (7) untergreifenden Teil (9) des Gehäuses (1) mindestens ein radial in den Spalt (10) ragender Abstreifer (11) angeordnet ist, der sich zumindest annähernd über die volle Breite des untergreifenden Teiles (9) des Gehäuses (1) erstreckt.

2. Seitenkanalverdichter nach Anspruch 1, dadurch gekennzeichnet, daß zwischen dem Abstreifer (11) und dem seitlich überragenden Abschnitt (8) des Schaufelkranzes (7) ein radialer Restspalt (12) besteht.

3. Seitenkanalverdichter nach Anspruch 1 oder 2, dadurch gekennzeichnet, daß der Abstreifer (11) in Umfangsrichtung des Gehäuses (1) in dem Bereich zwischen der auf die Einlaß- und Auslaßöffnung bezogene Mitte des Gehäuses (1) und der Einlaßöffnung angeordnet ist.

4. Seitenkanalverdichter nach Anspruch 3, dadurch gekennzeichnet, daß der Abstreifer (11) näher zur Einlaßöffnung hin angeordnet ist.

## Claims

1. Side-channel compressor having a rotor, rotatably mounted in its housing, which comprises a disc- shaped hub portion (6) and a blade ring (7) arranged on the outer circumference of this hub portion (6), the blade ring (7) laterally projecting beyond the hub portion (6) at least on one side in the direction of the axis of rotation, in which side-channel compressor the housing (1) at least partially extends under the section (e) of the blade ring (7) laterally projecting beyond the hub portion (6) leaving a radial gap (10), characterised in that on the portion (9) of the housing (1) extending under the blade ring (7) there is arranged at least one stripper (11) projecting radially into the gap (10) and extending at least approximately over the entire width of the said underextending portion (9) of the housing (1).

2. Side-channel compressor according to claim 1, characterised in that between the stripper (11) and the laterally projecting section (8) of the blade ring (7) there is produced a radial residual gap (12).

3. Side-channel compressor according to claim 1 or 2, characterised in that the stripper (11) is arranged, in the circumferential direction of the housing (1), in the region between the centre of the housing (10), with respect to the inlet and outlet aperture, and the inlet aperture.

4. Side-channel compressor according to claim 3, characterised in that the stripper (11) is arranged closer to the inlet aperture.

## Revendications

1. Compresseur à canal latéral comprenant un rotor monté à rotation dans son carter et constitué d'un moyeu (6) en forme de disque et d'une couronne à aubes (7) montée sur le pourtour extérieur de ce moyeu (6), la couronne à aubes (7) débordant latéralement le moyeu (6) au moins sur un côté, dans la direction de l'axe de rotation, compresseur à canal latéral dans lequel le carter (1) passe au moins partiellement en-dessous de la partie (8) de la couronne à aubes (7), qui déborde latéralement le moyeu (6), en laissant subsister une fente (10) radiale, caractérisé, en ce que, sur la partie (9) du carter (1) sousjacente à la couronne à aubes (7), est montée au moins une racle (11) qui fait saillie radialement dans la fente (10) et qui s'étend au moins approximativement sur toute la largeur de la partie (9) sousjacente du carter (1 ).

2. Compresseur à canal latéral suivant la revendication 1, caractérisé, en ce qu'il est prévu une fente radiale résiduelle (12) entre la racle (11) et la partie (8) de la couronne à aubes (7) en saillie latéralement.

3. Compresseur à canal latéral suivant la revendication 1 ou 2, caractérisé, en ce que la racle (11) est montée dans la direction périphérique du carter (1) dans la région comprise entre l'orifice d'admission et le milieu du carter (1), par rapport à l'orifice d'admission et à l'orifice de refoulement.

4. Compresseur à canal latéral suivant la revendication 3, caractérisé, en ce que la racle (1) est disposée plus près de l'orifice d'admission.
